# EUROPÄISCHE PATENTSCHRIFT

(11) **EP 2 397 701 B1**
(45) Veröffentlichungstag und Bekanntmachung des Hinweises auf die Patenterteilung: **14.10.2015**
(21) Anmeldenummer: 11001989.0
(22) Anmeldetag: 10.03.2011
(51) Int. Cl.: F15B 1/24, C23D 5/00

(54) **Kolbenspeicher**
Piston accumulator
Accumulateur à piston

(30) Priorität: 17.06.2010 DE 102010024126
(43) Veröffentlichungstag der Anmeldung: 21.12.2011
(73) Patentinhaber: Carl Freudenberg KG, 69469 Weinheim (DE)
(72) Erfinder: Hillesheim, Thorsten, 53424 Remagen (DE)

(56) Entgegenhaltungen:
- EP-A2- 2 060 797
- WO-A1-99/36186
- WO-A1-2009/158613
- DE-A1-102004 002 266
- DE-U1-202007 013 155
- GB-A- 2 263 753
- NL-C2- 1 017 640
- US-A- 4 738 339
- US-A1- 2010 077 918

## Beschreibung

### Technisches Gebiet

Die Erfindung betrifft einen Kolbenspeicher gemäß dem Oberbegriff des Patentanspruchs 1.

### Stand der Technik

Aus der EP 2 060 797 A2 ist ein Kolbenspeicher mit einem Gehäuse bekannt, dessen Innendurchmesser mit einem Harz beschichtet ist.

Aus der DE 20 2007 013 155 U1 ist ein Hydraulikzylinder mit einer Emaillebeschichtung bekannt.

Die GB 2 263 753 A offenbart einen Kolbenspeicher, dessen Kolben mit einer Feder belastet ist.

Die derzeit bekannten Kolbenspeicher, die in der Speichertechnik eingesetzt werden, weisen einen Kolben aus Aluminium oder Stahl auf. Dieser Kolben dient der Medientrennung. Hierbei werden Gase der Druckkammer von Hydraulikflüssigkeiten abgetrennt.

Die Endkontur der bekannten Kolben wird in einem spanenden Verfahren erzeugt. Hierbei zeigen die bekannten Kolben ein Spiel zu dem sie umgebenden Gehäuse.

Die Lagerung und Führung der bekannten Kolben wird über sogenannte Führungsringe sicher gestellt. Diese Führungsringe bestehen aus Polytetraflourethylen mit einer Graphiteinlagerung. Diese Führungsringe sind relativ teuer und müssen extra montiert werden.

Des Weiteren wird derzeit zum Schutz eines elastomeren Dichtringes gegen Extrusion ein sogenannter Stützring montiert.

Die bekannten Kolbenspeicher sind daher relativ teuer und aufwändig in der Fertigung.

### Darstellung der Erfindung

Der Erfindung liegt daher die Aufgabe zugrunde, einen Kolbenspeicher zu schaffen, dessen Kolben problemlos gefertigt und montiert werden kann.

Die vorliegende Erfindung löst die zuvor genannte Aufgabe durch die Merkmale des Patentanspruchs 1.

Erfindungsgemäß ist erkannt worden, dass eine Gleitschicht erlaubt, einen Kolben ohne Führungsringe innerhalb eines Gehäuses zu verfahren. Dabei ist konkret erkannt worden, dass durch die Wirkung einer Gleitschicht das Spiel zwischen Mantelfläche des Kolbens und der Gehäusewand derart eingestellt werden kann, dass keine Führungsringe mehr notwendig sind. Der erfindungsgemäße Kolbenspeicher weist daher keine dem Kolben zugeordnete Führungsringe auf. Daher entfällt die Montage von Führungsringen. Da der erfindungsgemäße Kolbenspeicher keine Führungsringe aufweist, ist dessen Montage erheblich vereinfacht. Der erfindungsgemäße Kolbenspeicher kann somit kostengünstig und problemlos gefertigt werden.

Am Kolben ist eine Gleitschicht ausgebildet. Hierdurch kann der Kolben problemlos mit einer Gleitschicht ausgerüstet und in ein Gehäuse vorgegebenen Maßes eingesetzt werden.

Der Kolben könnte aus Kunststoff gefertigt sein. Ein Kolben aus Kunststoff ist durch ein sogenanntes werkzeugfallendes Verfahren herstellbar. Des Weiteren kann ein Kolben aus Kunststoff durch ein Kunststoffspritzgießwerkzeug gefertigt werden. Dabei kann die Fertigung derart durchgeführt werden, dass der Kolben bereits seine Endmaße bzw. seine Endkontur aufweist und ohne weitere Bearbeitung verbaufähig ist. Die Fertigung des Kolbens aus Kunststoff erlaubt insbesondere die Einstellung eines Spiels zwischen Kolben und Gehäusewand, bei welchem kein Stützring mehr notwendig ist. Der Kolbenspeicher weist daher keinen dem Kolben zugeordneten Stützring auf. Die Montage des Stützrings entfällt. Des Weiteren entfällt die Montage von Führungsringen. Der Kolbenspeicher weist daher keine dem Kolben zugeordnete Führungsringe auf.

Der Kolben könnte aus Aluminium gefertigt und durch ein formgebendes Verfahren, insbesondere durch ein Kaltfließpressverfahren hergestellt sein. Der Kolben könnte aus einem Metall, vorzugsweise einem Aluminiummaterial, gefertigt sein. Hierbei werden die Spiele zwischen Kolben und Gehäusewand derart angepasst, dass auf Führungsringe und/ oder Stützringe verzichtet werden kann. Die tribologischen Eigenschaften werden optimiert, indem durch ein Oberflächenbeschichtungsverfahren eine Gleitschicht erzeugt wird. Die Gleitschicht kann auf den Kolben und/ oder auf die Gehäusewand aufgebracht werden. Die Anfangskontur des Kolbens kann durch einen Kaltftießprozess erzeugt werden, wobei die Endkontur durch ein spanabhebendes Verfahren geschaffen wird.

Folglich ist die eingangs genannte Aufgabe gelöst.

Vor diesem Hintergrund könnte an der Gehäusewand eine Gleitschicht ausgebildet sein. Eine Gleitschicht an der Gehäusewand erlaubt, Fertigungstoleranzen bei deren Fertigung auszugleichen.

Am Kolben könnte eine Dichtung ohne Stützring angeordnet sein. Vorzugsweise wird als Dichtung ein den Kolben umgebender Dichtring aus einem Elastomer eingesetzt. Durch geeignete Wahl des Spiels zwischen Mantelfläche des Kolbens und der Gehäusewand wird einer Extrusion des Dichtrings derart entgegengewirkt, dass kein Stützring mehr notwendig ist.

Vor diesem Hintergrund könnte die Gleitschicht einstückig und integral mit dem Kolben ausgebildet sein, nämlich als Mantelfläche des Kolbens ausgebildet sein. Hierdurch werden die Gleiteigenschaften des verwendeten Kunststoffs genutzt, ohne eine vom Kolben strukturell oder baulich getrennte Gleitschicht vorzusehen. Die Gleitschicht ist quasi im Kunststoff integriert und durch dessen Materialeigenschaften gegeben.

Der Kolben könnte aus einem duroplastischen Kunststoff gefertigt sein. Die Wahl des Kunststoffs hängt von tribologischen Anforderungen und den Permeationswerten für das Gas innerhalb des Kolbenspeichers ab. Überraschend haben sich duroplastische Kunststoffe als besonders dicht gegen die Permeation von Gasen erwiesen.

Der Kolben könnte aus einem thermoplastischen Kunststoff gefertigt sein. Thermoplasten sind problemlos formgebend verarbeitbar.

Das Gehäuse könnte aus Kunststoff gefertigt sein. Hierdurch können Kosten und Gewicht eingespart werden.

Insbesondere könnte das Gehäuse aus einem duroplastischen Kunststoff gefertigt sein. Hierdurch wird eine hohe Gasdichtheit realisiert.

Das Gehäuse könnte aus einem thermoplastischen Kunststoff gefertigt sein. Diese Kunststoffe lassen sich bei geeigneten thermischen Bedingungen problemlos formgebend verarbeiten.

Das Gehäuse könnte aus Stahl, Aluminium oder einem Kunststoff gefertigt sein. Die Wahl des Werkstoffs hängt von dessen thermischen Ausdehnungskoeffizienten ab. Aluminium ist vorteilhaft schnell zerspanbar und erfordert keinen Rollierprozess zur Erlangung der Gasdichtheit bei der Bewegungsdichtung durch geeignete Verfahren. Durch diese Prozessverbesserungen kann das Gehäuse kostengünstig hergestellt werden.

Der hier beschriebene Kolbenspeicher kann vorteilhaft überall dort eingesetzt werden, wo gespeicherte hydraulische Energie zur Verfügung gestellt werden muss. Insbesondere kann der Kolbenspeicher in hydraulischen Anlagen von Kraftfahrzeugen oder industriellen Hydrauliksystemen verwendet werden.

Es gibt nun verschiedene Möglichkeiten, die Lehre der vorliegenden Erfindung in vorteilhafter Weise auszugestalten und weiterzubilden. Dazu ist einerseits auf die nachgeordneten Ansprüche, andererseits auf die nachfolgende Erläuterung eines bevorzugten Ausführungsbeispiels des erfindungsgemäßen Kolbenspeichers anhand der Zeichnung zu verweisen.

In Verbindung mit der Erläuterung des bevorzugten Ausführungsbeispiels anhand der Zeichnung werden auch im Allgemeinen bevorzugte Ausgestaltungen und Weiterbildungen der Lehre erläutert.

### Kurzbeschreibung der Zeichnung

In der Zeichnung zeigen
- Fig. 1: in einer Schnittzeichnung einen erfindungsgemäßem Kolbenspeicher mit einem Kolben ohne Führungsringe und ohne Stützringe für die Dichtung und
- Fig. 2: in einer Schnittzeichnung einen Kolbenspeicher des Stands der Technik, bei welchem der Kolben mit einem Stützring für die Dichtung und mit zwei Führungsringen versehen ist.

### Ausführung der Erfindung

Fig. 1 zeigt einen Kolbenspeicher 1, umfassend ein Gehäuse 2 mit einer Druckkammer 3, welche von der Gehäusewand 4 und einem Kolben 5 begrenzt ist, wobei der Kolben 5 relativ zum Gehäuse 2 beweglich ist, wobei das Volumen der Druckkammer 3 veränderbar ist und wobei der Kolben 5 längs der Gehäusewand 4 gleitend verschiebbar ist.

Dem Kolben 5 ist eine Gleitschicht 6 derart zugeordnet, dass der Kolben 5 frei von Führungsringen 7 entlang der Gehäusewand 4 bewegbar ist. Der Kolben 5 weist keine Führungsringe 7 auf.

Ein Kolbenspeicher 1 des Stands der Technik gemäß Fig. 2 hingegen weist einen Kolben 5 auf, an dem Führungsringe 7 und ein Stützring 8 für eine Dichtung 9 angebracht sind.

Am Kolben 5 gemäß Fig. 1 hingegen ist eine Dichtung 9 ohne Stützring 8 angeordnet. Die Dichtung 9 ist als Dichtring aus Elastomer ausgebildet. Die Dichtung 9 ist in einer umlaufenden Nut 10 im Kolben 5 aufgenommen und liegt dichtend an der Gehäusewand 4 an.

Der Kolben 5 gemäß Fig. 1 ist aus Kunststoff gefertigt. Die Gleitschicht 6 ist am Kolben 5 unmittelbar ausgebildet, ist nämlich im Kolben 5 integriert. Die Gleitschicht 6 ist dabei einstückig und integral mit dem Kolben 5 ausgebildet. Die Gleitschicht 6 ist nämlich als Mantelfläche 11 des Kolbens 5 ausgebildet. Dabei werden die Gleiteigenschaften des Kunststoffs ausgenutzt, ohne dass eine strukturell oder baulich vom Kolben 5 getrennte Gleitschicht 6 vorgesehen ist.

Der Kolben 5 ist aus einem duroplastischen Kunststoff gefertigt.

In der Druckkammer 3 ist ein kompressibles Gas, vorzugsweise Stickstoff aufgenommen, welches durch eine auf die Kolbenfläche 12 wirkende Hydraulikflüssigkeit komprimiert werden kann. Beim Komprimieren des Gases wird der Kolben 5 längs der Gehäusewand 4 verfahren. Der Kolben 5 gleitet dabei entlang der Gehäusewand 4.

Das Gehäuse 2 ist napfförmig ausgebildet. Es weist ein offenes Ende 13 auf, in welches der Kolben 5 eingesetzt und durch einen Haltering 15 gesichert ist. Am offenen Ende 13 ist ein Gewinde 14 ausgebildet, durch welches der Kolbenspeicher 1 als Ganzes in eine bestehende Anordnung eingeschraubt werden kann. Beispielsweise kann der Kolbenspeicher 1 als Pulsationsdämpfer in Hydraulikanlagen von Kraftfahrzeugen verwendet werden.

Der Kolbenspeicher 1 kann auch gemeinsam mit einer Mechatronik verwendet werden, welche eine Druckölversorgung und/oder automatisierte Getriebe steuert.

Hinsichtlich weiterer vorteilhafter Ausgestaltungen und Weiterbildungen der erfindungsgemäßen Lehre wird einerseits auf den allgemeinen Teil der Beschreibung und andererseits auf die beigefügten Patentansprüche verwiesen.

## Patentansprüche

1. Kolbenspeicher (1), umfassend ein Gehäuse (2) mit einer Druckkammer (3), welche von einer Gehäusewand (4) und einem Kolben (5) begrenzt ist, wobei der Kolben (5) relativ zum Gehäuse (2) beweglich ist, wobei das Volumen der Druckkammer (3) veränderbar ist, wobei der Kolben (5) längs der Gehäusewand (4) gleitend verschiebbar ist, wobei dem Kolben (5) und/ oder der Gehäusewand (4) eine Gleitschicht (6) derart zugeordnet ist, dass der Kolben (5) frei von Führungsringen (7) entlang der Gehäusewand (4) bewegbar ist, und wobei in der Druckkammer (3) ein kompressibles Gas aufgenommen ist, welches durch eine auf die Kolbenfläche (12) wirkende Hydraulikflüssigkeit komprimiert werden kann,
**dadurch gekennzeichnet, dass** am Kolben (5) eine Gleitschicht (6) ausgebildet ist, wobei der Kolben (5) aus Kunststoff gefertigt ist oder wobei der Kolben (5) aus Aluminium gefertigt und durch ein formgebendes Verfahren hergestellt ist.

2. Kolbenspeicher nach Anspruch 1, **dadurch gekennzeichnet, dass** an der Gehäusewand (4) eine Gleitschicht (6) ausgebildet ist.

3. Kolbenspeicher nach Anspruch 1 oder 2, **dadurch gekennzeichnet, dass** am Kolben (5) eine Dichtung (9) ohne Stützring (8) angeordnet ist.

4. Kolbenspeicher nach einem der voranstehenden Ansprüche, sofern der Kolben aus Kunststoff gefertigt ist, **dadurch gekennzeichnet, dass** die Gleitschicht (6) einstückig und integral mit dem Kolben (5) ausgebildet ist, nämlich als Mantelfläche (11) des Kolbens (5) ausgebildet ist.

5. Kolbenspeicher nach einem der voranstehenden Ansprüche, sofern der Kolben aus Kunststoff gefertigt ist, **dadurch gekennzeichnet, dass** der Kolben (5) aus einem duroplastischen Kunststoff gefertigt ist.

6. Kolbenspeicher nach einem der Ansprüche 1 bis 4, sofern der Kolben aus Kunststoff gefertigt ist, **dadurch gekennzeichnet, dass** der Kolben (5) aus einem thermoplastischen Kunststoff gefertigt ist.

7. Kolbenspeicher nach einem der Ansprüche 1 bis 3, sofern der Kolben aus Aluminium gefertigt ist, **dadurch gekennzeichnet, dass** der Kolben (5) aus Aluminium gefertigt und durch ein Kaltfließpressverfahren hergestellt ist.

8. Kolbenspeicher nach einem der Ansprüche 1 bis 7, **dadurch gekennzeichnet, dass** das Gehäuse (2) aus Kunststoff gefertigt ist.

9. Kolbenspeicher nach Anspruch 8, **dadurch gekennzeichnet, dass** das Gehäuse (2) aus einem duroplastischen oder aus einem thermoplastischen Kunststoff gefertigt ist.

## Claims

1. Piston accumulator (1), comprising a housing (2) with a pressure chamber (3) which is delimited by a housing wall (4) and a piston (5), the piston (5) being movable relative to the housing (2), the volume of the pressure chamber (3) being variable, it being possible for the piston (5) to be displaced in a sliding manner along the housing wall (4), the piston (5) and/or the housing wall (4) being assigned a sliding layer (6) in such a way that the piston (5) can be moved free of guide rings (7) along the housing wall (4) and a compressible gas being accommodated in the pressure chamber (3), which gas can be compressed by a hydraulic fluid acting on the piston surface (12), **characterized in that** a sliding layer (6) is formed on the piston (5), the piston (5) being manufactured from plastic or the piston (5) being manufactured from aluminium and being produced by a shaping process.

2. Piston accumulator according to Claim 1, **characterized in that** a sliding layer (6) is formed on the housing wall (4).

3. Piston accumulator according to Claim 1 or 2, **characterized in that** a seal (9) is arranged without supporting ring (8) on the piston (5).

4. Piston accumulator according to any of the preceding claims, in so far as the piston is manufactured from plastic, **characterized in that** the sliding layer (6) is configured in one piece and integrally with the piston (5), namely is configured as circumferential face (11) of the piston (5).

5. Piston accumulator according to any of the preceding claims, in so far as the piston is manufactured from plastic, **characterized in that** the piston (5) is manufactured from a thermosetting plastic.

6. Piston accumulator according to one of Claims 1 to 4, in so far as the piston is manufactured from plastic, **characterized in that** the piston (5) is manufactured from a thermosoftening plastic.

7. Piston accumulator according to one of Claims 1 to 3, in so far as the piston is manufactured from aluminium, **characterized in that** the piston (5) is manufactured from aluminium and is produced by a cold extruding process.

8. Piston accumulator according to one of Claims 1 to 7, **characterized in that** the housing (2) is manufactured from plastic.

9. Piston accumulator according to Claim 8, **characterized in that** the housing (2) is manufactured from a thermosetting or from a thermosoftening plastic.

## Revendications

1. Accumulateur à piston (1) comprenant un boîtier (2) avec une chambre de compression (3) qui est limitée par une paroi de boîtier (4) et un piston (5), le piston (5) étant mobile par rapport au boîtier (2), le volume de la chambre de compression (3) étant variable, le piston (5) étant déplaçable en glissant le long de la paroi de boîtier (4), une couche de glissement (6) étant associée au piston (5) et/ou à la paroi de boîtier (4) de manière à ce que le piston (5) soit mobile sans bagues de guidage (7) le long de la paroi de boîtier (4) et dans lequel est reçu dans la chambre de compression (3) un gaz compressible qui peut être comprimé par un liquide hydraulique agissant sur la surface du piston (12),
**caractérisé en ce qu'**une couche de glissement (6) est réalisée sur le piston (5), le piston (5) étant en plastique ou le piston (5) étant en aluminium et fabriqué par procédé de façonnage.

2. Accumulateur à piston selon la revendication 1, **caractérisé en ce qu'**une couche de glissement (6) est réalisée sur la paroi du boîtier (4).

3. Accumulateur à piston selon la revendication 1 ou 2, **caractérisé en ce qu'**un joint (9) sans bague d'appui (8) est disposé sur le piston (5).

4. Accumulateur à piston selon une des revendications précédentes si le piston est en plastique, **caractérisé en ce que** la couche de glissement (6) est monobloc et est partie intégrante du piston (5), à savoir est réalisée sous forme de surface de chemise (11) du piston (5).

5. Accumulateur à piston selon une des revendication précédentes si le piston est en plastique, **caractérisé en ce que** le piston (5) est en matériau duroplastique.

6. Accumulateur à piston selon une des revendication 1 à 4 si le piston est en plastique, **caractérisé en ce que** le piston (5) est en matériau thermoplastique.

7. Accumulateur à piston selon une des revendications 1 à 3 si le piston est en aluminium, **caractérisé en ce que** le piston (5) est en aluminium et est fabriqué par procédé de presse à coulée à froid.

8. Accumulateur à piston selon une des revendications 1 à 7, **caractérisé en ce que** le boîtier (2) est en plastique.

9. Accumulateur à piston selon la revendication 8, **caractérisé en ce que** le boîtier (2) est en matériau duroplastique ou thermoplastique.
